# EUROPÄISCHE PATENTSCHRIFT

(11) **EP 1 970 938 B1**
(45) Veröffentlichungstag und Bekanntmachung des Hinweises auf die Patenterteilung: **28.10.2009**
(21) Anmeldenummer: 07104360.8
(22) Anmeldetag: 16.03.2007
(51) Int. Cl.: H01J 61/34, H01J 61/50

(54) **Reflektorlampe mit Hüllkolben**
Reflector lamp with a shroud
Lampe réflecteur avec enveloppe

(43) Veröffentlichungstag der Anmeldung: 17.09.2008
(73) Patentinhaber: FLOWIL INTERNATIONAL LIGHTING (HOLDING) B.V., 1097 JB Amsterdam (NL)
(72) Erfinder: Van De Poel, Gunther, 3473 Waanrode (BE)
(74) Vertreter: Zech, Stefan Markus

(56) Entgegenhaltungen:
- EP-A- 1 391 914
- EP-A- 1 708 229
- DE-B3- 10 233 073
- JP-A- 7 065 790
- JP-A- 2005 135 665
- US-A- 5 043 623

## Beschreibung

Die Erfindung betrifft eine Reflektorlampe insbesondere Metallhalogendampf-Reflektorlampe umfassend einen um eine zentrale Achse rotationssymmetrischen Reflektor, der zusammen mit einer Abdeckung einen Lampeninnenraum umschließt, und sich der Abdeckung gegenüberliegend zu einem Halsbereich verjüngt, wobei auf der zentralen Achse im Lampeninnenraum ein Brenner umfassend einen Brennerraum sowie an gegenüberliegenden Seiten des Brennerraums diametral entgegengesetzt liegende Quetschdichtungen, durch die jeweils Zuleitungen geführt sind, angeordnet ist, wobei den Brenner zumindest teilweise umgebend eine hüllrohrförmige Abschirmung vorgesehen ist.

Eine derartige Reflektorlampe ist beispielsweise bereits aus der DE 102 33 073 bekannt. Auch in dieser Schrift ist die Problematik der Befestigung der hüllrohrförmigen Abschirmung einerseits sowie des Brenners andererseits bereits angesprochen. Konkret wird im Stand der Technik vorgeschlagen, Brenner und hüllrohrförmige Abschirmung über die der Abdeckung zugewandte Zuleitung festzulegen. Weiterhin wird dort auch vorgeschlagen, die hüllrohrförmige Abschirmung durch Zement gegenüber dem Reflektor zu fixieren.

Die dort vorgeschlagenen Maßnahmen zur Festlegung der hüllrohrförmigen Abschirmung einerseits bzw. des Brenners andererseits haben sich jedoch als in der Fertigung relativ aufwendig erwiesen.

Die Aufgabe der vorliegenden Erfindung besteht folglich darin, eine alternative Anordnung vorzuschlagen, die zumindest die Festlegung von hüllrohrförmiger Abschirmung und Brenner gegeneinander auf zuverlässige und in einer in der Fertigung leicht umsetzbaren Weise löst. Vorteilhafte Weiterbildungen sind in den Unteransprüchen angegeben.

Ein Kerngedanke der vorliegenden Erfindung besteht darin, den Brenner mit der hüllrohrförmigen Abschirmung, über einen Federclip zu verbinden. In einer konkret bevorzugten Ausgestaltung greift dabei der Federclip direkt sowohl am Brenner, insbesondere an einer seiner Quetschdichtungen, einerseits und an der hüllrohrförmigen Abschirmung, bevorzugtermaßen an einem ihrer Ränder, andererseits an. Der Federclip ist dabei bevorzugtermaßen ein separates Bauteil und sowohl mechanisch als auch elektrisch nicht mit einer der Zufuhrleitungen verbunden.

Die Verwendung von Federclips ist im US-A-5043623 offenbart.

Der Federclip kann weiterhin als Kühlelement dienen und die Temperaturen im Bereich der distalen Enden der Quetschdichtungen deutlich reduzieren. Gerade auf derjenigen Seite, auf der der Federclip angebracht ist, wirkt er als Abschirmung, so dass der durch den Federclip abgeschirmte Bereich der Quetschdichtung gegenüber den Temperaturen nahe des Brennerraums deutlich kühler gehalten wird.

Gemäß der Erfindung hält der Federclip die hüllrohrförmige Abschirmung gegen einen Anschlag im Halsbereich des Reflektors fest.

In einer bevorzugten Ausgestaltung sind die Abmessungen so getroffen, dass der Federclip die hüllrohrförmige Abschirmung unter Vorspannung an den Anschlag drückt. In dieser Ausgestaltung wird eine besonders zuverlässige unempfindliche Festlegung der hüllrohrförmigen Abschirmung aber auch des Brenners innerhalb der hüllrohrförmigen Abschirmung erreicht.

In einer ersten bevorzugten Ausgestaltung greift der Federclip an einem der Abdeckung zugewandten Ende der hüllrohrförmigen Abschirmung an. Gerade die gegenseitige Festlegung von hüllrohrförmiger Abschirmung und Brenner in einem dem Halsbereich gegenüberliegenden Bereich des Lampeninnenraums erscheint sinnvoll, da sich im Halsbereich Festlegungen der hüllrohrförmigen Abschirmung sowie des Brenners direkt gegenüber dem Reflektor bzw. mit ihm stabil verbundener Komponenten vornehmen lassen und so dort eine - auch unabhängige - Verankerung bzw. Festlegung von hüllrohrförmiger Abschirmung und Brenner auf vergleichsweise einfache Weise möglich ist.

In einer alternativen Ausgestaltung ist es aber auch denkbar, dass der Federclip an einem der Abdeckung abgewandten Ende der hüllrohrförmigen Abschirmung, also an dem dem Halsbereich des Reflektors zugewandten Ende angreift.

In einer konkret bevorzugten Ausgestaltung kann der Federclip Rastmittel, insbesondere Rastzungen umfassen, die zum Eingriff in eine oder mehrere Ausnehmungen am Brenner, insbesondere an der der Abdeckung zugewandten Quetschdichtung bzw. abgewandten Quetschdichtung ausgebildet sind.

Nach einem besonders bevorzugten Aspekt der vorliegenden Erfindung ist der Brenner ausschließlich über die durch einen der Abdeckung gegenüberliegenden mit dem Reflektor verbundenen oder mit ihm einstückig ausgebildeten im Boden durchgeführten Zuleitungen sowie durch die hüllrohrförmige Abschirmung, die über den Federclip mit dem Brenner verbunden ist, gehalten, insbesondere auf der zentralen Achse ausgerichtet gehalten.

Der Federclip kann aus Metall, insbesondere Federstahl oder aus einem alternativen geeigneten Material gebildet sein.

Außenliegend kann der Federclip mehrere Befestigungselemente, insbesondere Befestigungslaschen umfassen. Diese Befestigungslaschen können, wie nachstehend anhand der Ausführungsbeispiele veranschaulicht, dazu ausgebildet sein, von innen her sich an der hüllrohrförmigen Abschirmung abzustützen. Sie können auch den Rand der hüllrohrförmigen Abschirmung ganz oder teilweise umgreifen oder sich auch von außen gegenüber der hüllrohrförmigen Abschirmung abstützen.

Weiter kann der Federclip eine zentrale Grundstruktur, insbesondere eine zentrale kreisförmige Grundplatte aufweisen.

In der kreisförmigen Grundplatte des Federclips kann eine zentrale Öffnung ausgebildet sein, durch die die zugeordnete Quetschdichtung des Brenners hindurchgeführt werden kann. Insofern umschließt der Federclip einen Abschnitt des Brenners, insbesondere einen Abschnitt einer zugeordneten Quetschdichtung des Brenners.

Randseitig können an der zentralen Öffnung ein oder mehrere, insbesondere zwei Rastzungen ausgebildet sein zum Eingriff in die Ausnehmungen an der zugeordneten Quetschdichtung.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1: eine Schnittansicht durch eine Reflektorlampe
- Fig. 2: eine perspektivische Ansicht des bei der Reflektorlampe nach Fig. 1 zum Einsatz gelangenden Federclips
- Fig. 3: eine alternative Ausführungsform eines Federclips
- Fig. 4: eine Gegenüberstellung einer Ausführungsform einer erfindungsgemäß aufgebauten Reflektorlampe mit einer Reflektorlampe nach dem Stand der Technik, wobei die erfindungsgemäße Lampe trotz sogar größerer Gesamtlänge des Brenners über beide Quetschungen insgesamt deutlich kürzer baut.

In Fig. 1 ist eine Schnittansicht durch eine Reflektorlampe dargestellt. Die Reflektorlampe umfasst zunächst einen rotationssymmetrischen Reflektor 11, der zusammen mit einer Abdeckung 14, die beispielsweise als Linse ausgebildet sein kann, einen Lampeninnenraum 15 umschließt. An seinem der Abdeckung 14 abgewandten Ende verjüngt sich der Reflektor 11 und bildet einen Halsbereich 12 aus. Endseitig schließt der Reflektor 11 mit einem einstückig angeformten Boden 26 ab, durch den Zuleitungen 21, 22 geführt sind. Die Zuleitungen 21, 22 sind außerhalb des Reflektors 11 in Kontaktstiften 32, 33 gefasst. Ein dem Boden 26 zugewandter Teilabschnitt des Halsbereichs 12, der Boden 26 sowie die Kontaktstifte 32, 33 bilden einen Sockel 13 der Reflektorlampe aus. Der Sockel 13 gestattet eine mechanische und elektrische Verbindung der Reflektorlampe mit einer entsprechenden Fassung.

Im Lampeninnenraum 15 ist auf der zentralen Achse ein Brenner 16 angeordnet. Der Brenner 16 weist endseitig zwei Quetschdichtungen 19, 20 und dazwischen einen Brennerraum 17 auf. Um den Brenner 16 herum ist eine hüllrohrförmige Abschirmung 23 angeordnet, die den Brenner 16 derart umschließt, dass er endseitig nur über seine Quetschdichtungen 19, 20 aus der hüllrohrförmigen Abschirmung 23 hinausragt. Die hüllrohrförmige Abschirmung 23 liegt im Halsbereich 12 des Reflektors 11 an Anschlägen 25 (vgl. Fig. 4, unten) an.

Die hüllrohrförmige Abschirmung 23 kann beispielsweise aus Quarz oder Glas gebildet sein.

Mittels eines Federclips 24 werden Brenner 16 und hüllrohrförmige Abschirmung 23 an ihrem der Abdeckung 14 zugewandten Ende gegeneinander festgelegt. Hierzu weist der Federclip 24 außenliegend mehrere, hier konkret vier (vgl. Fig. 2), Befestigungslaschen 27 auf, die zur Anlage an die hüllrohrförmige Abschirmung 23 vorgesehen sind. Die Befestigungslaschen sind in einem bestimmten Winkel, vorzugsweise von 5° bis 10° nach außen gebogen, wobei diese Auswärtsbiegung in etwa Null wird, also die Befestigungslaschen 27 entlang der zentralen Achse orientiert sind, sobald sie an der hüllrohrförmigen Abschirmung 23 unter vorbestimmter Vorspannung anliegen. Die Befestigungslaschen 27 haben an ihrem distalen Ende eine etwa 90° Umbiegung mit einer Länge von ca. 1 mm, die zur Anlage am stirnseitigen Rand der hüllrohrförmigen Abschirmung 23 vorgesehen sind. Die Befestigungslaschen 27 haben somit eine Doppelfunktion, nämlich die hüllrohrförmige Abschirmung 23 parallel zur optischen Achse auszurichten und die hüllrohrförmige Abschirmung zwischen den Anschlägen 25 und den Ausnehmungen 31 in der Quetschdichtung 20 zu arretieren.

Die hüllrohrförmige Abschirmung 23 kann auf der gegenüberliegenden Seite leicht nach innen gebogen sein, um Sodium Loss zu verhindern bzw. zu reduzieren.

Die Anschläge 25 dienen gleichzeitig dazu, die hüllrohrförmige Abschirmung 23 auch lateral auszurichten, so dass sie exakt entlang der optischen Achse positioniert ist.

Innerhalb einer kreisförmigen Grundplatte 28 des Federclips 24 ist eine zentrale Öffnung 29 vorgesehen, durch die die der Abdeckung 14 zugewandte Quetschdichtung 20 hindurch tritt. Am Rande der zentralen Öffnung 29 sind eine oder mehrere Rastzungen 30, hier konkret zwei Rastzungen, vorgesehen, die in Ausnehmungen 31 in der Quetschdichtung 20 eingreifen und so den Federclip 24 in seiner Längsposition bezogen auf die Längserstreckung des Brenners 16 arretieren. Gleichzeitig ist die Bemessung so getroffen, dass die hüllrohrförmige Abschirmung 23 unter leichter Vorspannung in die Anschläge 25 am Reflektor 11 gedrückt und somit festgelegt wird. Anstelle von Ausnehmungen 31 in der Quetschdichtung 20 könnten auch Verdickungen angeformt sein, so dass die Rastzungen 30 über die Verdickungen geschoben und hinter die Verdickungen eingreifen können.

In Fig. 2 ist die bereits anhand von Fig. 1 erläuterte Ausführungsform eines Federclips 24 vergrößert in perspektivischer Darstellung veranschaulicht. In Fig. 3 ist eine alternative Ausführungsform eines Federclips 24 in perspektivischer Darstellung veranschaulicht. Bei dieser Ausführungsform ist ebenfalls eine zumindest im wesentlichen kreisförmige Grundplatte 28 vorgesehen, wobei hier Befestigungslaschen 27 und Rastzungen 30 ausgehend von der Grundplatte 28 nicht in die gleiche Richtung, sondern in entgegengesetzter Richtung abstehen.

Während bei der Ausführungsform nach Fig. 2 die kreisförmige Grundplatte 28 so bemessen ist, dass sie in die hüllrohrförmige Abschirmung 23 eintauchen kann, ist bei der Ausführungsform nach Fig. 3 vorgesehen, dass die zumindest im Wesentlichen kreisförmige Grundplatte 28 am stirnseitigen Rand der hüllrohrförmigen Abschirmung 23 zur Anlage kommt und die Befestigungslaschen 27 in die hüllrohrförmige Abschirmung 23 eintauchen. Es ist auch möglich, die hüllrohrförmige Abschirmung beidseits des Brennerraums 17 mit zwei Federclips 24 zu arretieren, so dass unter Umständen auf die Fixierung in axialer und lateraler Errichtung im Bereich der Anschläge 25 verzichtet werden kann.

Die von der Abdeckung 14 her zugeführte Zuleitung 22 trägt neben der hüllrohrförmigen Abschirmung 23 ebenfalls dazu bei, den Brenner 16 exakt auf der optischen Achse zu fixieren. Hierzu ist die Zuleitung 22 in einem Abschirmungsröhrchen 34 geführt, wobei dieses wiederum zur Erhöhung der Stabilität und zur Verbesserung der Fixierung des Brenners 16 auf der optischen Achse in einer zylindrischen Nut gehalten sein kann.

In Fig. 4 ist eine Gegenüberstellung einer Ausführungsform einer erfindungsgemäß aufgebauten Reflektorlampe (unten) mit einer Reflektorlampe nach dem Stand der Technik (oben) dargestellt, wobei die erfindungsgemäße Reflektorlampe sogar trotz größerer Gesamtlänge des Brenners 16 über beide Quetschungen 19, 20 insgesamt deutlich kürzer (ca. 8%) baut. Dies liegt daran, dass der Lampeninnenraum 15 durchgehend bis zum Boden 26 des Reflektors 11 ausgebildet sein kann und somit der Reflektor 11 direkt einen Teil des Sockels 13 bilden kann.

### Bezugszeichenliste

- 11: Reflektor
- 12: Halsbereich
- 13: Sockel
- 14: Abdeckung
- 15: Lampeninnenraum
- 16: Brenner
- 17: Brennerraum
- 19, 20: Quetschdichtungen
- 21, 22: Zuleitungen
- 23: hüllrohrförmige Abschirmung
- 24: Federclip
- 25: Anschlag
- 26: Boden
- 27: Befestigungslaschen
- 28: kreisförmige Grundplatte
- 29: zentrale Öffnung
- 30: Rastzungen
- 31: Ausnehmungen
- 32, 33: Kontaktstifte
- 34: Abschirmungsröhrchen

## Patentansprüche

1. Reflektorlampe, insbesondere Metallhalogendampf-Reflektorlampe, umfassend einen um eine zentrale Achse rotationssymmetrischen Reflektor (11), der zusammen mit einer Abdeckung (14) einem Lampeninnenraum (15) umschließt, und sich der Abdeckung (14) gegenüberliegend zu einem Halsbereich (12) verjüngt,
wobei auf der zentralen Achse im Lampeninnenraum (15) ein Brenner (16) umfassend einen Brennerraum (17) sowie an gegenüberliegenden Seiten des Brennerraums diametral entgegengesetzt liegende Quetschdichtungen (19, 20), durch die jeweils Zuleitungen (21, 22) geführt sind, angeordnet ist,
wobei den Brenner (16) zumindest teilweise umgebend eine hüllrohrförmige Abschirmung (23) vorgesehen ist, die mit dem Brenner (16) über einen Federclip (24) verbunden ist,
wobei der Federclip (24) als separates Bauteil vorgesehen ist und die hüllrohrförmige Abschirmung (23) gegen einen Anschlag (25) im Halsbereich (12) des Reflektros (11) festhält.

2. Reflektorlampe nach Anspruch 1,
**dadurch gekennzeichnet,**
**dass** der Federclip (24) die hüllrohrförmige Abschirmung unter Vorspannung an den Anschlag (25) drückt.

3. Reflektorlampe nach einem der Ansprüche 1 bis 2,
**dadurch gekennzeichnet,**
**dass** der Federclip (24) an einem der Abdeckung (14) zugewandten Ende der hüllrohrförmigen Abschirmung (23) angreift.

4. Reflektorlampe nach einem der Ansprüche 1 bis 3,
**dadurch gekennzeichnet,**
**dass** der Federclip (24) an einem der Abdeckung (14) abgewandten Ende der hüllrohrförmigen Abschirmung (23) angreift.

5. Reflektorlampe nach einem der Ansprüche 1 bis 4,
**dadurch gekennzeichnet,**
**dass** der Federclip (24) Rastmittel, insbesondere Rastzungen (30) umfasst, zum rastenden Eingriff in eine oder mehrere Ausnehmungen (31) am Brenner (16), insbesondere an der der Abdeckung (14) zugewandten Quetschdichtung (20) bzw. abgewandten Quetschdichtung (19).

6. Reflektorlampe nach einem der Ansprüche 1 bis 5,
**dadurch gekennzeichnet,**
**dass** der Brenner (16) ausschließlich über die durch einen der Abdeckung (14) gegenüberliegenden mit dem Reflektor (11) verbundenen oder mit ihm einstückig ausgebildeten Boden (26) geführten Zuleitungen (21, 22) sowie durch die hüllrohrförmige Abschirmung (23), die über den Federclip (24) mit dem Brenner (16) verbunden ist, auf der zentralen Achse ausgerichtet gehalten wird.

7. Reflektorlampe nach einem der Ansprüche 1 bis 6,
**dadurch gekennzeichnet,**
**dass** der Federclip (24) aus Metall, insbesondere Federstahl besteht.

8. Reflektorlampe nach einem der Ansprüche 1 bis 7,
**dadurch gekennzeichnet,**
**dass** der Federclip (24) außenliegend mehrere Befestigungselemente, insbesondere Befestigungslaschen (27) umfasst.

9. Reflektorlampe nach einem der Ansprüche 1 bis 8,
**dadurch gekennzeichnet,**
**dass** der Federclip (24) eine zentrale Grundstruktur, insbesondere eine zentrale kreisförmige Grundplatte (28) umfasst.

10. Reflektorlampe nach einem der Ansprüche 1 bis 9,
**dadurch gekennzeichnet,**
**dass** in der kreisförmigen Grundplatte (28) eine zentrale Öffnung (29) ausgebildet ist, durch die die zugeordnete Quetschdichtung (19, 20) hindurch geführt werden kann.

11. Reflektorlampe nach Anspruch 10,
**dadurch gekennzeichnet,**
**dass** randseitig an der zentralen Öffnung (29) ein oder mehrere, insbesondere zwei, Rastzungen (30) ausgebildet sind zum Eingriff in die Ausnehmungen (31) an der zugeordneten Quetschdichtung (19, 20).

## Claims

1. A reflector lamp, in particular a metal halide vapour reflector lamp, comprising a reflector (11) which is rotationally symmetrical about a central axis and, together with a cover (14), encloses a lamp interior (15) and tapers towards a neck area (12) situated opposite the cover (14),
wherein a burner (16) comprising a burner chamber (17) is arranged on the central axis in the lamp interior (15) as are, at opposing sides of the burner chamber, diametrically opposed pinch seals (19, 20) through which run feed lines (21, 22),
wherein a cladding tube-like shielding (23) connected to the burner (16) by means of a spring clip (24) is provided to at least partially surround the burner (16),
wherein the spring clip (24) is provided as a separate component and holds the cladding tube-like shielding (23) against a stop (25) in the neck area (12) of the reflector (11).

2. The reflector lam according to claim 1,
**characterized in that**
the spring clip (24) biases the cladding tube-like shielding against the stop (25).

3. The reflector lamp according to claim 1 or 2,
**characterized in that**
the spring clip (24) engages at an end of the cladding tube-like shielding (23) facing the cover (14).

4. The reflector lamp according to any one of claims 1 to 3,
**characterized in that**
the spring clip (24) engages at an end of the cladding tube-like shielding (23) facing away from the cover (14).

5. The reflector lamp according to any one of claims 1 to 4,
**characterized in that**
the spring clip (24) comprises snap-in means, in particular snap-in tongues (30) for a snap-in engagement into one or more recesses (31) on the burner (16), in particular on the pinch seal (20) facing the cover (14) and/or the pinch seal (20) facing away from the cover (14), respectively.

6. The reflector lamp according to any one of claims 1 to 5,
**characterized in that**
the burner (16) is kept aligned on the central axis exclusively by the feed lines (21, 22) running through a base (26) situated opposite the cover (14) and connected to the reflector (11) or configured to be integral therewith, as well as by the cladding tube-like shielding (23) which is connected to the burner (16) by means of the spring clip (24).

7. The reflector lamp according to any one of claims 1 to 6,
**characterized in that**
the spring clip (24) is made of metal, in particular spring steel.

8. The reflector lamp according to any one of claims 1 to 7,
**characterized in that**
the spring clip (24) comprises several fastening elements on its outside, in particular fastening clips (27).

9. The reflector lamp according to any one of claims 1 to 8,
**characterized in that**
the spring clip (24) comprises a central base structure, in particular a central circular base plate (28).

10. The reflector lamp according to any one of claims 1 to 9,
**characterized in that**
a central opening (29) is formed in the circular base plate (28) through which the associated pinch seal (19, 20) may be guided.

11. The reflector lamp according to claim 10,
**characterized in that**
one or more, in particular two snap-in tongues (30) are formed at the edge on the central opening (29) for engagement into the recesses (31) on the associated pinch seal (19, 20).

## Revendications

1. Lampe à réflecteur, en particulier lampe halogène à vapeur métallique à réflecteur, comportant un réflecteur (11) symétrique en rotation autour d'un axe central, qui en combinaison avec un recouvrement (14) renferme un compartiment intérieur de lampe (15) et qui se rétrécit en une zone en col (12) du côté opposé au recouvrement (14),
un brûleur (16) comprenant un compartiment de brûleur (17) ainsi que des joints écrasés (19, 20) diamétralement opposés de part et d'autre du compartiment de brûleur, par lesquels passent respectivement des conducteurs d'alimentation (21, 22), étant disposé sur l'axe central dans le compartiment intérieur de lampe (15),
un écran en forme de gaine (23) entourant au moins partiellement le brûleur (16) et relié au brûleur (16) par un clip à ressort (24) étant prévu,
le clip à ressort (24) étant prévu comme élément distinct et maintenant l'écran en forme de gaine (23) contre une butée (25) dans la zone en col (12) du réflecteur (11).

2. Lampe à réflecteur selon la revendication 1,
**caractérisée en ce que**
le clip à ressort (24) appuie l'écran en forme de gaine contre la butée (25) moyennant une précontrainte.

3. Lampe à réflecteur selon l'une des revendications 1 ou 2,
**caractérisée en ce que**
le clip à ressort (24) s'applique sur une extrémité de l'écran en forme de gaine (23) tournée vers le recouvrement (14).

4. Lampe à réflecteur selon l'une des revendications 1 à 3,
**caractérisée en ce que**
le clip à ressort (24) s'applique sur une extrémité de l'écran en forme de gaine (23) détournée du recouvrement (14).

5. Lampe à réflecteur selon l'une des revendications 1 à 4,
**caractérisée en ce que**
le clip à ressort (24) comprend des moyens d'encliquetage, en particulier des languettes d'encliquetage (30), aptes à s'engager par encliquetage dans une ou plusieurs réservations (31) sur le brûleur (16), en particulier sur le joint écrasé (20) tourné vers le recouvrement (14) et/ou sur le joint écrasé (19) détourné du recouvrement (14) respectivement.

6. Lampe à réflecteur selon l'une des revendications 1 à 5,
**caractérisée en ce que**
le brûleur (16) est maintenu aligné sur l'axe central uniquement par les conducteurs d'alimentation (21, 22) passant par un fond (26) du côté opposé au recouvrement (14) et relié au réflecteur (11) ou constitué d'une pièce avec le réflecteur (11) ainsi que par l'écran en forme de gaine (23), lequel est relié au brûleur (16) par le clip à ressort (24).

7. Lampe à réflecteur selon l'une des revendications 1 à 6,
**caractérisée en ce que**
le clip à ressort (24) est composé de métal, en particulier d'acier à ressorts.

8. Lampe à réflecteur selon l'une des revendications 1 à 7,
**caractérisée en ce que**
le clip à ressort (24) comprend extérieurement plusieurs éléments de fixation, en particulier des éclisses de fixation (27).

9. Lampe à réflecteur selon l'une des revendications 1 à 8,
**caractérisée en ce que**
le clip à ressort (24) comprend une structure de base centrale, en particulier une plaque de base circulaire centrale (28).

10. Lampe à réflecteur selon l'une des revendications 1 à 9,
**caractérisée en ce que**
un orifice central (29) destiné à faire passer le joint écrasé associé (19, 20) est constitué dans la plaque de base circulaire (28).

11. Lampe à réflecteur selon la revendication 10,
**caractérisée en ce que**
une ou plusieurs, en particulier deux, languettes d'encliquetage (30) sont constituées en bordure sur l'orifice central (29) afin de s'engager dans les réservations (31) sur le joint écrasé associé (19, 20).
